# EUROPÄISCHE PATENTSCHRIFT

(11) **EP 0 171 793 B1**
(45) Veröffentlichungstag und Bekanntmachung des Hinweises auf die Patenterteilung: **02.01.1991**
(21) Anmeldenummer: 85110152.7
(22) Anmeldetag: 13.08.1985
(51) Int. Cl.: H05H 1/34, H05H 1/42, B05B 7/22

(54) **Plasmaspritzbrenner mit gekühlter Elektrode und Brennerdüse**
Plasma spray torch with cooled electrode and nozzle
Pistolet de pulvérisation à plasma avec électrode refroidie et tuyère

(30) Priorität: 17.08.1984 DE 3430383
(43) Veröffentlichungstag der Anmeldung: 19.02.1986
(73) Patentinhaber: Plasmainvent AG, 6300 Zug (CH)
(72) Erfinder: Gruner, Heiko, Dr. Dipl.-Phys., CH-5712 Beinweil a. See (CH); Müller, Markus, CH-5612 Villmergen (CH)
(74) Vertreter: Eitle, Werner, Dipl.-Ing.

(56) Entgegenhaltungen:
- EP-A- 0 106 091
- DE-A- 1 546 810
- GB-A- 1 240 124
- GB-A- 1 259 599
- US-A- 3 183 337
- US-A- 3 936 586
- US-A- 4 032 744

## Beschreibung

Die Erfindung betrifft einen Plasmaspritzbrenner mit gekühlter Elektrode und Brennerdüse zum Einführen in Rohre und Bohrungen von Werkstücken und Beschichten von Innenflächen dieser Werkstücke.

Ein bevorzugtes Anwendungsgebiet derartiger Plasmaspritzbrenner ist die Beschichtung der Berührungsflächen von Schaufelfuß und Turbinenscheibe innerhalb der Haltenuten der Turbinenscheibe bei Turbinenrädern.

Bei einem bekannten Plasmaspritzbrenner dieser Art wurde durch Verkleinerung der geometrischen Abmessungen der Brennerdüsen-Elektrodenpaarung erreicht, die Beschichtung der Innenflächen in der erforderlichen Spritzschichtqualität in Bohrungen bis zu einem minimalen Innendurchmesser von 70 mm durchzuführen. Bei dem bekannten Innenbrenner sind Plasmastrahlenergie, Plasmagasfördermenge und Spritzpulverinjektion auf der einen Seite sowie geometrische Verkleinerung der Brennerdüsen-Elektrodenpaarung auf der anderen Seite derart aufeinander abgestimmt, daß praktisch jedes Spritzpulver, für dessen -Aufschmelzung Standardbrenner eine Flugstrecke innerhalb der Plasmaflamme bis zu 150 mm benötigten, schon nach einer Flugstrecke von etwa 35 mm aufgeschmolzen ist. Der Spritzabstand zwischen Plasmaspritzbrenner und Substratoberfläche sowie die geometrischen Abmessungen des gesamten Innenbrenners begrenzen den minimalen Rohr- oder Bohrungsdurchmesser, bei welchem noch mit gleicher Spritzschichtqualität beschichtet werden kann; letztere ist somit von der Normalkonstruktion des Plasmaspritzbrenners vorgegeben. Es wäre möglich, durch Absenkung der Plasmaenergie, der Plasmagasmenge und der injektierten Pulvermenge die Plasmaflammlänge und damit den Spritzabstand zu verkleinern, um so auch Bohrungen geringeren Durchmessers zu beschichten; dies wäre jedoch nur auf Kosten der Spritzschichtqualität möglich.

In der US-A-4,140,892 ist ein Plasmaspritzbrenner offenbart mit gekühlter Elektrode und Brennerdüse, bei welchem die Elektrode kegelstumpfförmig mit abgerundeter Spitze ausgebildet ist. Die Brennerdüse, in welche die Elektrode teilweise und gleichachsig eingesetzt ist, hat einen minimalen Durchmesser, der kleiner als der maximale Außendurchmesser der Elektrode ist und der sich bis zur Austrittsöffnung der Brennerdüse erstreckt, im Bereich von welcher eine Mehrzahl von radialen Pulverinjektorrohren kreisförmigen Querschnittes mündet.

In der US-A-4,127,760 ist ein Plasmaspritzbrenner offenbart, der sich von dem Plasmaspritzbrenner gemäß US-A-4,140,892 dadurch unterscheidet, daß die Pulverinjektorrohre in den Bereich minimalen Innendurchmessers der Brennerdüse tangential münden und die Brennerdüse einen äußeren, der Elektrode abgewandten Teilbereich hat, dessen Innendurchmesser größer als ihr kleinster Durchmesser ist.

Aus der EP-A-0 106 091 ist schließlich ein Plasmaspritzbrenner bekannt, dessen Elektrode kegelstumpfförmig mit abgeflachter Spitze gebildet ist. Die Brennerdüse, in welche die Elektrode teilweise und gleichachsig eingesetzt ist, hat einen minimalen Innendurchmesser, der gleich oder größer als der maximale Außendurchmesser der Elektrode ist, und der äußere, der Elektrode abgewandte Teilbereich der Brennerdüse kann einen Innendurchmesser haben, der größer als der kleinste Innendurchmesser der Brennerdüse ist.

Der Erfindung liegt die Aufgabe zugrunde, einen Plasmaspritzbrenner der eingangs beschriebenen Art zu schaffen, welcher eine Beschichtung hoher Qualität der Innenflächen von Rohren und Bohrungen mit minimalen Innendurchmessern von bis zu etwa 25 mm mit erhöhter Spritzeffizienz ermöglicht.

Durch die Erfindung ist ein Plasmaspritzbrenner mit gekühlter Elektrode und Brennerdüse zum Einführen in Rohre und Bohrungen von Werkstücken und Beschichten von Innenflächen dieser Werkstücke geschaffen, wobei
a) die Elektrode mit Bezug auf ihre Längsachse rotationssymmetrisch ausgebildet ist und im Bereich ihres Kopfes diametral gegenüberliegende Abweichungen von der rotationssymmetrischen Gestalt hat, an denen der zwischen der Elektrode und der Brennerdüse entstehende Lichtbogen unterdrückt wird, so daß er auf die verbleibende ungestörte Oberfläche des Kopfes der Elektrode konzentriert ist, wodurch eine flachgedrückte Plasmaflamme entsteht,
b) die Brennerdüse, in welche die Elektrode teilweise und gleichachsig eingesetzt ist, einen minimalen Innendurchmesser hat, der größer als der maximale Außendurchmesser der Elektrode ist,
c) die Brennerdüse einen äußeren, der Elektrode abgewandten Teilbereich hat, dessen Innendurchmesser größer als ihr kleinster Innendurchmesser ist, wodurch die Länge der Plasmaflamme erheblich verkürzt wird, und
d) ein Pulverinjektorrohr vorgesehen ist, welches an einer in den äußeren Teilbereich der Brennerdüse mündenden Austrittsöffnung einen lang gestreckten Querschnitt hat.

Mit einem derartigen Aufbau des Plasmaspritzbrenners bewirkt die erfindungsgemäße Brennerdüsen-Elektrodenpaarung, daß die injektierten pulverpartikel auf sehr kurzer Flammlänge und damit Flugstrecke aufgeschmolzen werden. Dabei ist nicht nur die Flammlänge verkürzt, sondern auch die Plasmaflamme elliptisch verformt, was sowohl zu einer Erhöhung der geometrischen Spritzeffizienz bezogen auf den Spritzstrahldurchmesser als auch zu einer vergleichmäßigten Dicke der aufgespritzten Schicht bei jedem Spritzdurchgang führt.

Die Elektrode weist zweckmäßig zwei diametral gegenüberliegende Abflachungen an ihrem halbkugelförmigen Kopf auf.

Vorteilhaft ist die Brennerdüse ausgehend von ihrem kleinsten Innendurchmesser von der Elektrode weg konisch in einen Ausgangsbereich mit einer Innenringfläche größeren Durchmessers erweitert.

Die Längsachse des flachen Austrittsquerschnitts des Pulverinjektors ist dabei zweckmäßig senkrecht zu einer Verbindungslinie zwischen den Abflachungen der Elektrode angeordnet.

Um die Wärmeabfuhr von dem Plasmaspritzbrenner zu optimieren und damit sowohl die für die geforderte Spritzschichtqualität notwendige Dauerbrennerleistung zu erhalten als auch die Lebensdauer der Brennerbauelemente zu vergrößern, sind die Elektrode und die Brennerdüse zweckmäßig durch zwei getrennte Wasserkreisläufe gekühlt.

Zur Unterstützung dieser Wirkung kann zusätzlich ein Düsenring zur Oberflächenkühlung und Spritzstaubausblasung durch einen ringförmigen Gasschutzmantel vorgesehen sein. Alternativ kann eine separate Leitung vorgesehen sein, durch die eine Gaskühlung und Spritzstaubausblasung unmittelbar an der Brennerdüse erfolgt. Durch derartige Ausbildungen des Plasmaspritzbrenners erfolgt eine zusätzliche Abfuhr des reflektierten Spritzstaubs von der zu beschichtenden Bohrungsoberfläche, was zu einer Erhöhung der Qualität der Beschichtung führt.

Weiter besteht der Brenner vorteilhaft aus einem stabil vergossenen Teil mit allen nicht dem Verschleiß unterworfenen Elementen und einem öffenbaren Teil, der die verschleißbehafteten Teile Elektrode, Brennerdüse und Pulverinjektor leicht auswechselbar trägt. Alle Bauteile, welche während des Brennerbetriebs naturgemäß einem Abnützungsprozeß unterworfen sind, können damit einfach und leicht ausgewechselt werden.

Der öffenbare Teil weist zweckmäßig zwei aufklappbare Halbschalen auf, die durch eine Isolationsplatte getrennt sind.

Zur weiteren Erhöhung der Standzeit der auswechselbaren Brennerdüse ist diese durch O-Ringe gegen den Kühlkanal abgedichtet und der Sitz der O-Ringe derart ausgebildet, daß diese an höchstens einer von vier Dichtflächen an der Brennerdüse direkt und wenigstens an zwei der vier Dichtflächen an gut wärmeleitenden, gekühlten Bauteilen anliegen. Vorteilhaft sind weiter Kanäle für den direkten Kühlmittelzutritt aus dem Kühlkanal zu den O-Ringen vorgesehen.

Mit dem erfindungsgemäßen Plasmaspritzbrenner erfolgt die Verteilung und Aufschmelzung der injektierten Pulverpartikel in einem breiten Beschichtungsfleck, wodurch das Substratmaterial trotz des sehr geringen Spritzabstandes ohne übermäßige thermische Belastung beschichtbar ist, was insbesondere für dünnwandige Rohre wichtig ist. Die zusätzliche Gaskühlung unterstützt diese Wirkung.

Die Erfindung ist im folgenden an Ausführungsbeispielen und anhand der Zeichnungen näher erläutert. In den Zeichnungen zeigen
Fig. 1 einen Längsschnitt durch ein Ausführungsbeispiel eines erfindungsgemäßen Plasmaspritzbrenners für Innenbeschichtungen,
Fig. 2 einen vergrößerten Teilausschnitt des Brennerkopfes in Fig. 1 in schematischer Darstellung,
Fig. 3 eine schematische Seitenschnittansicht von Elektrode und Brennerdüse des Plasmaspritzbrenners,
Fig. 4 eine schematische Vorderansicht der Anordnung in Fig. 3,
Fig. 5 eine schematische Darstellung der Beschichtungseffizienz und Schichtdickenverteilung im statischen Spritzbild bei einer rotationssymmetrischen Brennerdüsen-Elektrodenkonfiguration,
Fig. 6 eine schematische Darstellung der Beschichtungseffizienz und Schichtdickenverteilung im statischen Spritzbild bei einer Brennerdüsen-Elektrodenkonfiguration gemäß der Erfindung,
Fig. 7 eine schematische Darstellung der Brennerdüsenhalterung und -abdichtung,
Fig. 8 ein Beispiel für die Zuführung getrennter Kühlwasserkreisläufe, und
Fig. 9 eine schematische Darstellung einer Turbinenscheibe mit Turbinenschaufel und innenbeschichteter Haltenut.

Der in den Fig. 1 und 2 dargestellte Plasmaspritzbrenner 1 für Innenbeschichtungen weist ein stabil vergossenes Teil 2 mit allen nicht dem Verschleiß unterworfenen Elementen und ein öffenbares Teil 3 auf. Das öffenbare Teil 3 besteht aus einer Kathodenhalbschale 4 und einer Anodenhalbschale 5, die durch eine Isolationsplatte 6 getrennt, aufklappbar gestaltet und durch eine Klammer 7 zusammengehalten sind. Auf dem stabil vergossenen Teil 2 sitzt ein Düsenring 8 mit Düsenöffnungen 9, durch die ein Gasschutzmantel um den Plasmaspritzbrenner zur Oberflächenkühlung und Spritzstaubausblasung erzeugbar ist. Statt des Düsenrings 8 oder auch zusätzlich zu ihm kann eine separate Leitung 31 unmittelbar in den Bereich der Brennerdüse geführt werden.

In der Kathodenhalbschale 4 ist eine Elektrode 10 leicht auswechselbar befestigt. In die Isolationsplatte 6 ist ein isolierender und auswechselbarer Gasverteilungsring 11 eingesetzt. In die Anodenhalbschale 5 ist eine Brennerdüse 12, fixiert mit einer Verlängerungslasche, leicht auswechselbar eingesetzt. Ein Pulverinjektor 13 mit flachem Austrittsquerschnitt ist ebenfalls auswechselbar in die Anodenhalbschale 5 eingesetzt.

In der Kathodenhalbschale 4 ist ein Kühlkanal 14 zur Kühlung der Elektrode 10 und in der Anodenhalbschale 5 ein Kühlkanal 14 zur Kühlung der Brennerdüse 12 vorgesehen. Beide Kühlkanäle werden parallel mit Kühlmittel, beispielsweise Wasser, Gas oder flüssigem Kohlendioxid beschickt.

Der Teil 2 stellt den Brennerschaft dar, der Teil 3 den Brennerkopf. Nach Lösen der Klammer 7 können die Kathodenhalbschale 4 und die Anodenhalbschale 5 auseinandergeklappt werden, um Zugang zu dem Gasverteilungsring 11 gegebenenfalls zu dessen Auswechselung zusammen mit der Isolationsplatte 6 zu haben. Die Elektrode 10 weist einen halbkugelförmigen Kopf 15 mit diametral gegenüberliegenden Abflachungen 16 auf. Der Durchmesser der Elektrode 10 ist kleiner als der kleinste Innendurchmesser der Brennerdüse 12. Die Brennerdüse 12 ist, ausgehend von ihrem kleinsten Innendurchmesser, von der Elektrode 10 weg konisch in einen Ausgangsbereich mit einer Innenringfläche 17 größeren Innendurchmessers erweitert.

An den Abflachungen 16 wird der zwischen Elektrode 10 und Brennerdüse 12 entstehende Lichtbogen 18 unterdrückt und auf die ungestörte Kugeloberfläche des Kopfes 15 konzentriert. Dadurch entsteht eine flachgedrückte Plasmaflamme 19. Durch die konische Erweiterung der Brennerdüse 12 zur Innenringfläche 17 wird die Länge der Plasmaflamme 19 erheblich verkürzt. Der flache Austrittsquerschnitt des Pulverinjektors 13 sorgt für eine der abgeflachten Plasmaflamme 19 entsprechende Pulverinjektion.

Fig. 5 zeigt schematisch die Beschichtungseffizienz verteilt über den Plasmastrahlquerschnitt, aufgenommen durch ein statisches Spritzbild auf einer Substratschicht und die entsprechende Schichtdicke bei einer konventionellen, rotationssymmetrischen Elektroden-Brennerdüsenkonfiguration. In einer Zone I des Spritzstrahls ergibt sich eine hohe Beschichtungseffizienz mit praktisch konstanter Aufwachsrate pro Beschichtungszeiteinheit, in einer Zone 11 eine mit dem Abstand vom Zentrum stark abnehmende Beschichtungseffizienz und in einer Zone III praktisch keine zusammenhängende Spritzschicht mehr. Die Zonen I und II sind durch konzentrische Kreise begrenzt.

In Fig. 6 ist die Beschichtungseffizienz und Schichtdikkenverteilung für eine erfindungsgemäße rotationsunsymmetrische Elektroden-Brennerdüsenkonfiguration dargestellt. Die Zonen I und 11 sind hier stark elliptisch abgeflacht, wobei die Breite der Zone II sehr gering ist. Die Schichtdicke ist innerhalb der Zone I praktisch konstant und fällt in der Zone II über geringe Breite auf Null ab. Hierdurch ergibt sich eine starke Erhöhung der geometrischen Spritzeffizienz bezogen auf den Spritzstrahldurchmesser.

Fig. 7 zeigt, daß die Brennerdüse 10 durch zwei O-Ringe 21, 22 gegenüber ihrem zugehörigen Kühlkanal 20 abgedichtet ist. Beide O-Ringe 21, 22 liegen jeweils nur an einer ihrer vier Dichtflächen an der Brennerdüse 12 an. Eine zweite Dichtfläche der O-Ringe 21, 22 wird zu deren Wärmeschutz an der Isolationsplatte 6 bzw. an einem Isolationskörper 23 gebildet, während die O-Ringe 21, 22 an ihren weiteren zwei Dichtflächen an gut wärmeleitenden, über den Kühlkanal 20 gekühlten Bauteilen anliegen. Von dem Kühlkanal 20 sind außerdem zusätzliche Kanäle 24, 25 für direkten Kühlmittelzutritt zu den O-Ringen 21, 22 vorgesehen. Damit ergibt sich ein besonders guter Wärmeschutz der gefährdeten O-Ringe 21, 22.

Fig. 8 zeigt die Leitungszuführung zu dem Plasmaspritzbrenner 1. Über einen Wassereingang 26 wird Kühlmittel parallel zu den Kühlkanälen 14 und 20 zugeführt und über einen Wasserausgang 27 wieder abgeführt. Am Wassereingang 26 ist der Pluspol und am Wasserausgang 27 der Minuspol angeschlossen. Zur entsprechenden Isolierung der Kühlkreisfläufe von den elektrischen Leitungen sind in den Leitungsführungen Isolierrohre 28 vorgesehen. Plasmagas wird über einen Anschluß 29 zugeführt, Spritzpulver über einen Anschluß 30. Über eine zusätzliche Leitung 31 kann Luft oder Gas in den Bereich des Brenners zugeführt werden.

Fig. 9 zeigt ein bevorzugtes Anwendungsgebiet für den erfindungsgemäßen Plasmaspritzbrenner. In Haltenuten 32 einer Turbinenscheibe 33 werden Schaufelfüße 34 von Turbinenschaufeln 35 eingesetzt. An den Berührungsflächen von Schaufelfuß 34 und Haltenut 32 werden Beschichtungen 36 mit dem erfindungsgemäßen Plasmaspritzbrenner vorgesehen. Zweck der Beschichtungen 36 ist es, Reibverschleiß, Reibverschweißung und/oder Ausschlagen der Nutwandungen im Betrieb der Turbine zu verhindern. Diese Beanspruchungen der Haltenut 32 entstehen durch den notwendigerweise nicht spielfreien Einbau der Turbinenschaufeln 35 in den Haltenuten 32. Die Beanspruchungen treten vor allem beim Anlauf und Abstellen der Turbine auf. Sie sind auch deshalb relativ groß, weil meist aus Gewichtsgründen Titan oder Titanlegierungen verwendet werden.

Als Beschichtung kommt beispielsweise eine CuNiln-Spritzschicht zum Einsatz. Die Beschichtungen 36 werden flach und breitspurig in drei Segmenten, vorzugsweise jeweils mit einem Brennerdurchgang, aufgetragen.

Im folgenden sind als Anwendungsbeispiel für die Verwendung eines Maschinenbrenners nach dem Stand der Technik, eines Innenbrenners nach dem Stand der Technik und eines erfindungsgemäß ausgebildeten Innenbrenners die einzelnen Leistungs- und Spritzdaten angegeben:
Spritzpulver: NiAl 95/5% Kornfraktionierung: - 325 mesh Kornkonfiguration: Ni-Kugel mit außen aufgesetzten AI-Partikeln Plasmaflamme: Ar/H₂-Gemisch

Beschichtungsparameter für dicht gespritzte, haftfeste Plasmaspritzschicht:
A. Maschinanhranner nach dem Stand der Technik:
B. Innenbrenner nach dem Stand der Technik:
C. Erfindungsgemäß ausgebildeter Innenbrenner:

## Patentansprüche

1. Plasmaspritzbrenner mit gekühlter Elektrode (10) und Brennerdüse (12) zum Einführen in Rohre und Bohrungen von Werkstücken und Beschichten von Innenflächen dieser Werkstücke, wobei
a) die Elektrode (10) mit Bezug auf ihre Längsachse rotationssymmetrisch ausgebildet ist und im Bereich ihres Kopfes (15) diametral gegenüberliegende Abweichungen (16) von der rotationssymmetrischen Gestalt hat, an denen der zwischen der Elektrode (10) und der Brennerdüse (12) entstehende Lichtbogen unterdrückt wird, so daß er auf die verbleibende ungestörte Oberfläche des Kopfes (15) der Elektrode (10) konzentriert ist, wodurch eine flachgedrückte Plasmaflamme (19) entsteht,
b) die Brennerdüse (12), in welche die Elektrode (10) teilweise und gleichachsig eingesetzt ist, einen minimalen Innendurchmesser hat, der größer als der maximale Außendurchmesser der Elektrode ist,
c) die Brennerdüse (12) einen äußeren, der Elektrode (10) abgewandten Teilbereich (17) hat, dessen Innendurchmesser größer als ihr kleinster Innendurchmesser ist, wodurch die Länge der Plasmaflamme (19) erheblich verkürzt wird, und
d) ein Pulverinjektorrohr (13) vorgesehen ist, welches an einer in den äußeren Teilbereich (17) der Brennerdüse (12) mündenden Austrittsöffnung einen lang gestreckten Querschnitt hat.

2. Plasmaspritzbrenner nach Anspruch 1, dadurch gekennzeichnet, daß die Elektrode (10) zwei diametral gegenüberliegende Abflachungen (16) an ihrem halbkugelförmigen Kopf (15) aufweist.

3. Plasmaspritzbrenner nach Anspruch 1 oder 2, dadurch gekennzeichnet, daß die Brennerdüse (12) ausgehend von ihrem kleinsten Innendurchmesser von der Elektrode (10) weg konisch in einen Ausgangsbereich mit einer Innenringfläche (17) größeren Innendurchmessers erweitert ist.

4. Plasmaspritzbrenner nach Anspruch 2 oder 3, dadurch gekennzeichnet, daß die Längsachse des flachen Austrittsquerschnitts des Pulverinjektors (13) senkrecht zu einer Verbindungslinie zwischen den Abflachungen (16) der Elektrode (10) angeordnet ist.

5. Plasmaspritzbrenner nach einem der vorhergehenden Ansprüche, dadurch gekennzeichnet, daß Elektrode (10) und Brennerdüse (12) durch zwei getrennte Wasserkreisläufe (14, 20) gekühlt sind.

6. Plasmaspritzbrenner nach einem der vorhergehenden Ansprüche, dadurch gekennzeichnet, daß ein Düsenring (8) zur Oberflächenkühlung und Spritzstaubausblasung durch einen ringförmigen Gasschutzmantel vorgesehen ist.

7. Plasmaspritzbrenner nach einem der Ansprüche 1 bis 5, dadurch gekennzeichnet, daß eine separate Leitung (31) vorgesehen ist, durch die eine Gaskühlung und Spritzstaubausblasung unmittelbar an der Brennerdüse erfolgt.

8. Plasmaspritzbrenner nach einem der vorhergehenden Ansprüche, dadurch gekennzeichnet, daß der Brenner (1) aus einem stabil vergossenen Teil (2) mit allen nicht dem Verschleiß unterworfenen Elementen und einem öffenbaren Teil (3) besteht, der die verschleiß behafteten Teile Elektrode (10), Brennerdüse (12) und Pulverinjektor (13) leicht auswechselbar trägt.

9. Plasmaspritzbrenner nach Anspruch 8, dadurch gekennzeichnet, daß der öffenbare Teil (3) zwei aufklappbare Halbschalen (4, 5) aufweist, die durch eine Isolationsplatte (6) getrennt sind.

10. Plasmaspritzbrenner nach einem der vorhergehenden Ansprüche, dadurch gekennzeichnet, daß die Brennerdüse (12) durch O-Ringe (21, 22) gegen ihren Kühlkanal (20) abgedichtet ist, und daß der Sitz der O-Ringe (21, 22) derart ausgebildet ist, daß diese an höchstens einer von vier Dichtflächen an der Brennerdüse (12) direkt und wenigstens an zwei der vier Dichtflächen an gut wärmeleitenden, gekühlten Bauteilen anliegen.

11. Plasmaspritzbrenner nach Anspruch 10, dadurch gekennzeichnet, daß Kanäle (24, 25) für den direkten Kühlmittelzutritt aus dem Kühlkanal (20) zu den O-Ringen (21, 22) vorgesehen sind.

## Revendications

1. Pistolet de projection au plasma à électrode (10) et tuyère (12) refroidies, destiné à être introduit dans des tubes et perçages de pièces et à revêtir les surfaces intérieures de ces pièces,
a) l'électrode (10) est d'une configuration à symétrie de révolution par rapport à son axe longitudinal et présente dans la région de sa tête (15) des zones (16) diamétralement opposées qui s'écartent de la configuration à symétrie à révolution, dans lesquelles l'arc électrique qui éclate entre l'électrode (10) et la tuyère (12) est supprimé, de sorte que l'arc est concentré sur la surface restante inaltérée de la tête (15) de l'électrode (10), de sorte qu'on obtient une flamme de plasma (19) aplatie,
b) la tuyère (12), dans laquelle l'électrode (10) est engagée partiellement et coaxialement, possède un diamètre intérieur minimum qui est plus grand que le diamètre maximum extérieur de l'électrode,
c) la tuyère (12) possède une région partielle extérieure (17), éloignée de l'électrode (10), dont le diamètre intérieur est plus grand que son diamètre intérieur minimum, de sorte que la longueur de la flamme de plasma (19) est considérablement réduite, et
d) il est prévu un tube injecteur de poudre qui possède une section allongée dans une ouverture de sortie qui débouche dans la région partielle extérieure (17) de la tuyère (12).

2. Pistolet de projection au plasma selon la revendication 1, caractérisé en ce que l'électrode (10) présente deux méplats (16) diamétralement opposés sur sa tête hémisphérique (15).

3. Pistolet de projection au plasma selon la revendication 1 ou 2, caractérisé en ce que la tuyère (12) s'évase en cône, pour passer de son diamètre intérieur minimum, au niveau de l'électrode (10), à une zone de sortie possédant une surface annulaire intérieure (17) de plus grand diamètre intérieur.

4. Pistolet de projection au plasma selon la revendication 2 ou 3, caractérisé en ce que l'axe longitudinal de la section de sortie plate de l'injecteur de poudre (13) est orienté perpendiculairement à la ligne qui joint les méplats (16) de l'électrode (10).

5. Pistolet de projection au plasma selon une des revendications précédentes, caractérisé en ce que l'électrode (10) et la tuyère (12) sont refroidies par deux circuits d'eau séparés (14, 20).

6. Pistolet de projection au plasma selon une des revendications précédentes, caractérisé en ce qu'une couronne de buses (8) est prévue pour assurer le refroidissement superficiel et le soufflage des poussières de projection à l'aide d'une chemise protectrice gazeuse annulaire.

7. Pistolet de projection au plasma selon une des revendications 1 à 5, caractérisé en ce qu'il est prévu une conduite séparée (31) à l'aide de laquelle il se produit un refroidissement par le gaz et un soufflage des poussières de projection directement au droit de la tuyère.

8. Pistolet de projection au plasma selon une des revendications précédentes, caractérisé en ce que le pistolet (1) est composé d'une pièce solide moulée (2), qui comporte tous les éléments non sujets à usure et une partie ouvrante (3) qui porte les parties sujettes à usure, l'électrode (10), la tuyère (12) et l'injecteur de poudre (13), dans une disposition où elles sont facilement interchangeables.

9. Pistolet de projection au plasma selon la revendication 8, caractérisé en ce que la partie ouvrante (3) présente deux demi-coquilles (4, 5) rabattables qui sont séparées par une plaque isolante (6).

10. Pistolet de projection au plasma selon l'une des revendications précédentes, caractérisé en ce que la tuyère (12) est montée à joint étanche par rapport à son conduit de refroidissement (20) par des bagues toriques (21, 22) et en ce que la portée des bagues toriques (21, 22) est constituée de manière que ces bagues n'aient un appui direct que contre une au maximum des quatre surfaces d'étanchéité de la tuyère (12) et qu'elles soient en appui au moins contre deux des quatre surfaces d'étanchéité de pièces refroidies, bonnes conductrices de la chaleur.

11. Pistolet de projection au plasma selon la revendication 10, caractérisé en ce qu'il est prévu des conduits (24, 25) pour acheminer directement le fluide de refroidissement du conduit de refroidissement (20) aux bagues toriques (21, 22).

## Claims

1. Plasma spray burner with a cooled electrode and a burner nozzle for introduction into pipes and drillings of workpieces and for coating the inner surfaces of these workpieces, in which
a) the electrode (10) is rotationally symmetrical with respect to its longitudinal axis has variations in shape (16) diametrically opposite to the rotationally symmetrical shape in the region of its head (15) which suppress the arcing formed between the electrode (10) and the burner nozzle (12) so that the arcing is concentrated on the remaining undisturbed surface of the head (15) of the electrode (10), resulting in a flattened plasma flame (19),
b) the burner nozzle (12), in which the electrode (10) is partially and uniaxially inserted, has a minimum internal diameter which is greater than the maximum external diameter of the electrode,
c) the burner nozzle (12) has an outer partial region (17) facing away from the electrode (10) whose internal diameter is greater than its smallest internal diameter, whereby the length of the plasma flame (19) is considerably reduced, and
d) a powder injection pipe (13) is provided whose outlet opening has an elongated cross-section which opens into the outer partial region (17) of the burner nozzle (12).

2. Plasma spray burner according to claim 1, characterized in that the semi-spherical head (15) of the electrode (10) has two flattened portions (16) arranged diametrically opposite each other.

3. Plasma spray burner according to claim 1 or 2, characterized in that starting from its smallest internal diameter, the burner nozzle (12) is conically enlarged away from the electrode (10) into an outlet region with an internal annular surface (17) of larger diameter.

4. Plasma spray burner according to claim 2 or 3, characterized in that the longitudinal axis of the flat outlet cross-section of the powder injector (13) is arranged perpendicularly to a connecting line between the flattened portions (16) of the electrode (10).

5. Plasma spray burner according to one of the preceding claims, characterized in that the electrode (10) and the burner nozzle (12) are cooled by two separate cooling circuits (14, 20).

6. Plasma spray burner according to one of the preceding claims, characterized in that a nozzle ring (8) is provided for the surface cooling and the blowing out of spray powder by means of an annular protective gas envelope.

7. Plasma spray burner according to one of the claims 1 to 5, characterized in that a separate pipe (31) is provided by means of which a gas cooling and a blowing out of spray powder is effected directly at the burner nozzle.

8. Plasma spray burner according to one of the preceding claims, characterized in that the burner (1) consists of a rigidly cast part (2) containing all the components which are not subjected to wear, and a part (13) which can be opened containing all the parts which are subjected to wear, such as the electrode (10), burner-nozzle (12) and powder injector (13), which can be easily exchanged.

9. Plasma spray burner according to claim 8, characterized in that the accessible part (3) has two mutually hingeable half shells (4, 5) which are separated by an insulation plate (6).

10. Plasma spray burner according to any one of the preceding claims, characterized in that the burner nozzle (12) is sealed by 0-rings (21, 22) relative to its cooling channel (20), and in that the mounting of the 0-rings (20, 21) is constructed in such a manner that no more than one of four sealing surfaces makes direct contact with the burner nozzle (12) and at least two of the four sealing surfaces contact cooled components which are good heat conductors.

11. Plasma spray burner according to claim 10, characterized in that channels (24, 25) are provided for direct coolant access from the cooling channel (20) to the O-rings (21, 22).
